# FASCICULE DE BREVET EUROPEEN

(11) **EP 0 490 773 B1**
(45) Date de publication et mention de la délivrance du brevet: **04.10.1995**
(21) Numéro de dépôt: 91403381.6
(22) Date de dépôt: 13.12.1991
(51) Int. Cl.: F04D 1/04, F04D 29/18, F04D 29/62, F04D 29/04

(54) **Pompe multi-étagée destinée particulièrement au pompage d'un fluide multiphasique**
Mehrstufige Pumpe, insbesondere bestimmt zur Förderung einer mehrphasigen Flüssigkeit
Multistage pump especially intended for pumping a multiphase fluid

(30) Priorité: 14.12.1990 FR 9015698
(43) Date de publication de la demande: 17.06.1992
(73) Titulaire: TECHNICATOME Société Technique pour l'Energie Atomique, 91192 Gif-sur-Yvette Cedex (FR)
(72) Inventeur: Chaix, Jean-Edmond, F-04860 Pierrevert (FR)
(74) Mandataire: Poulin, Gérard

(56) Documents cités:
- FR-A- 2 320 436
- GB-A- 622 669
- US-A- 2 376 528
- US-A- 3 204 562

## Description

### DOMAINE DE L'INVENTION

L'invention concerne de manière générale toutes les pompes multi-étagées utilisant un rotor de grande longueur équipé d'aubes et, en particulier les pompes axiales ou hélico-axiales utilisées pour le pompage des effluents à double phase. Par exemple, on peut citer le pompage du fluide constitué d'un mélange de pétrole et de gaz de pétrole dans le cadre d'exploitation de gisements de pétrole, et en particulier de gisements en mer.

### ART ANTERIEUR

Dans la mise en oeuvre d'un récent procédé d'exploitation des gisements marins, les effluents, contenant à la fois du pétrole liquide et du gaz de pétrole, ne sont plus traités sur une plateforme implantée à proximité immédiate, mais sont évacués directement vers la côte ou vers une plateforme existante située à distance. Ces effluents étant composés d'un fluide multiphasique, il s'avère nécessaire de disposer de groupes motopompes capables d'évacuer à partir d'un gisement plusieurs dizaines de mètres cubes d'effluents par heure.

Dans ce but, on utilise des pompes multi-étagées à double phase pouvant être associées à un groupe moteur, en vue de permettre l'évacuation à grand débit d'un fluide à double phase ou multiphasique tel que les effluents pétroliers.

En référence à la figure 2, ces pompes sont constituées d'un rotor comprenant un arbre principal 100 sur lequel sont fixés des impulseurs 102.

Comme le montre la figure 2, la fixation de chaque impulseur 102 se fait au moyen d'une clavette 106 introduite dans une fente pratiquée à cet effet dans l'arbre principal 100. Ceci entraîne la réalisation d'un ajustement précis de l'usinage du diamètre inférieur de l'impulseur 102 par rapport au diamètre extérieur de l'arbre 100. Cet ajustement précis coûte relativement cher. Ce montage permet au rotor d'être démontable, mais par ce fait rend le rotor difficile à équilibrer après chaque changement d'impulseurs. L'invention vise à remédier à cet inconvénient en proposant une pompe multi-étagée avec une conception différente concernant le rotor.

D'autre part, dans le document US-A-2 376 528, on décrit une pompe dont le rotor est constitué d'un seul ensemble permanent. Par contre, cette pompe est centrifuge et non du type axial. De ce fait, le problème du montage du rotor ne se pose pas, car le diamètre maximal du rotor est inférieur à celui minimal du stator.

### RESUME DE L'INVENTION

L'objet principal de l'invention est une pompe multiphasique comprenant :
- un corps principal fermé à ses deux extrémités par une bride d'entrée et une bride de sortie ;
- un arbre placé dans le corps principal et sur lequel sont solidarisés des impulseurs ;
- des redresseurs fixés à l'intérieur du corps principal et placés en alternance avec les impulseurs.

Selon l'invention, l'arbre et les impulseurs constituent un ensemble monobloc réalisé indépendemment, et chaque redresseur est constitué de deux demi-couronnes insérées dans l'espace annulaire séparant deux impulseurs et maintenu en position axiale et angulaire par des rondelles dont l'empilage constitue le corps principal de la machine. Cette structure monobloc du stator permet un montage simple et un équilibrage précis de l'ensemble de l'arbre et des impulseurs constituant le rotor de la pompe. De plus, la partie centrale du corps principal est constituée d'au moins autant de rondelles qu'il y a d'étages.

Dans une première réalisation de la pompe, l'ensemble constitué de l'arbre et des impulseurs est fabriqué à partir d'une seule et unique pièce dans laquelle les impulseurs sont usinés.

Dans une deuxième réalisation de la pompe, les impulseurs sont constitués de couronnes frettées sur l'arbre.

Selon une réalisation préférentielle de l'invention, les rondelles formant le corps principal sont maintenues en place entre les brides d'entrée et de sortie au moyen de goujons reliant ces brides.

De préférence, l'arbre est un tube et est terminé à ses extrémités par deux tourillons permettant ainsi de monter l'arbre libre en rotation dans le corps principal par l'intermédiaire de paliers.

La pompe selon l'invention est particulièrement destinée au pompage d'effluents à double phase.

L'invention et toutes les caractéristiques techniques seront mieux comprises à la lecture de la description ci-après.

### LISTE DES FIGURES

La description est accompagnée de différentes figures représentant respectivement :
- figure 1, en coupe, la pompe selon l'invention ;
- figure 2, la structure de l'arbre des pompes multi-étagées double phase de l'art antérieur ;
- figures 3A et 3B, la structure de l'arbre de la pompe selon l'invention ;
- figure 4, en coupe détaillée, une partie de la pompe, pour expliquer le montage de celle-ci ;
- figure 5, en schéma éclaté, le montage des redresseurs autour de l'arbre de la pompe selon l'invention.

### DESCRIPTION DETAILLEE D'UNE REALISATION DE LA POMPE SELON L'INVENTION

En référence à la figure 1, la pompe selon l'invention comprend un corps de pompe 2 qui est un assemblage, de forme cylindrique sur la majeure partie de sa longueur. Le rotor de la pompe est constitué principalement d'un arbre 10 monté tournant autour de l'axe longitudinal 1 du corps 2. Ce dernier est fermé à ses extrémités par des brides (en l'occurrence une bride d'entrée 6 et une bride de sortie 20). Pour minimiser le poids du rotor, l'arbre 10 est réalisé sous la forme d'un tube. Ses deux extrémités sont constituées de deux tourillons de support 16 et 18 au moyen desquels l'arbre 10 est monté tournant dans le corps 2 par l'intermédiaire de deux paliers respectifs 17 et 19.

L'ensemble de la pompe est maintenu assemblé au moyen de goujons 4 vissés dans une bague de fixation 8 et serrés au moyen d'un écrou 5 prenant appui sur la bride d'entrée 6.

La pompe est avantageusement complétée à une extrémité par un boîtier constitué d'une bague 22 et de la bague de fixation 8 sur le diamètre intérieur duquel peut prendre appui le montage externe du palier 15 et de la butée 19 de ladite extrémité. A l'autre extrémité, la pompe peut être complétée d'une ogive 24, centrée sur l'axe 1 de la pompe. Sur le diamètre intérieur de cette ogive, peut s'appuyer la bague externe du palier 17 correspondant à cette extrémité.

La force motrice est communiquée au fluide par la pompe au moyen des impulseurs 12 solidaires de l'arbre 10 et des redresseurs 14, solidaires du corps 2 et placés de manière intercalée entre les impulseurs 12. Le canal créé par l'intervalle entre le rotor constitué d'une part de l'arbre 10 et des impulseurs 12 et d'autre part du stator constitué du corps 2 et des redresseurs 14 délimite le parcours du fluide traversant la pompe.

La bride de sortie 20 comprend une cavité 26 placée à la sortie de ce canal de manière à recueillir le fluide propulsé permettant ainsi de l'évacuer au moyen d'une conduite de sortie 28.

Sur la figure 1, les impulseurs 12 du rotor selon l'art antérieur, ont été représentés, au moyen de hachures uniques, comme faisant partie intégrante de l'arbre 10. L'ensemble du rotor ainsi constitué est donc monobloc et indémontable. Une fois que le rotor est monté tournant autour d'un axe quelconque de rotation, il est ainsi possible de l'équilibrer dynamiquement et statiquement, cet équilibrage restant figé pour toute la durée de vie du rotor.

En référence à la figure 3A, le montage des impulseurs 12A sur l'arbre 10A se fait par l'obtention d'un diamètre externe déterminé de l'arbre 10 et par l'alésage de chaque propulseur 12A à un diamètre égal au diamètre externe de l'arbre 10, de manière à ce que chaque impulseur 12 puisse être monté par glissement autour de l'arbre 10 au cours d'un frettage à chaud, les impulseurs 12 étant dilatés. Le refroidissement de ceux-ci assure leur fixation définitive.

Cette structure monobloc permet au rotor, une fois équilibré, d'atteindre des vitesses de rotation supérieures à celles d'un rotor constitué d'impulseurs montés par clavetage, sans engendrer de vibrations. On note que des vitesses allant jusqu'à 7 000 tours par minute peuvent être obtenues au moyen d'un tel arbre creux de diamètre extérieur de l'ordre de 240 mm.

On note également que la structure d'un arbre en tube permet une économie de poids considérable tout en maintenant un moment d'inertie en rotation par rapport à l'axe longitudinal de la pompe très important.

Le montage des tourillons de support 16 et 18 peut également être obtenu par frettage.

En référence à la figure 3B, les impulseurs 12B peuvent faire partie intégrante de l'arbre 10B. Dans ce cas, ils sont façonnés par usinage d'un tube épais dont le diamètre initial est supérieur au diamètre externe des impulseurs 12B. Le rotor ainsi obtenu a évidemment une structure monobloc ayant les mêmes avantages que celles du rotor décrits en regard de la figure 3A.

Le corps 2 de la pompe est constitué de manière préférentielle de rondelles 3 solidarisées par les goujons 4.

En référence à la figure 4, la conception de la pompe selon l'invention confère plusieurs avantages de montage de celle-ci.

En effet, cette figure représente l'extrémité inférieure de la pompe, avec le rotor monté tournant dans la dernière rondelle 30 dans l'empilement du corps 2, par l'intermédiaire d'un palier quelconque. La bague extérieure de ce dernier prend appui sur la dernière rondelle 30, la bague intérieure de celui-ci prend appui sur un fourreau 32 fretté sur le tourillon support 16. L'ogive 24 fait office de couvercle à ce montage.

Selon l'invention, les redresseurs 14 sont constitués chacun de deux demi-redresseurs 14A et 14B ayant chacun la forme d'un demi-cercle. Ceci permet de monter chaque redresseur en positionnant de part et d'autre de l'arbre 10 chacun de ces demi-redresseurs 14A et 14B et de les rapprocher vers l'arbre 10, comme l'indiquent les deux flèches horizontales sur cette figure. Chaque redresseur est ainsi intercalé entre deux impulseurs 12. Cette manoeuvre est mieux illustrée par la figure 5 où seuls les demi-redresseurs 14A et 14B sont représentés dans la position qui leur permet d'être insérés entre deux impulseurs 12. Cette figure représente également chacune des rondelles 3 constituant le corps 2 de la pompe.

Lors du montage, une fois le rotor monté de manière à former un ensemble monobloc, celui-ci est entouré de tous les redresseurs 14 maintenus par les rondelles 3 de la manière qui vient d'être décrite.

Ensuite, l'ensemble constitué du rotor complété des rondelles 3 contenant les redresseurs 14 est monté verticalement sur les pièces d'extrémité 6 et 8 par l'intermédiaire des paliers correspondants. Une rondelle 3 est alors enfilée sur le rotor, vient s'appuyer et se centrer sur celle qui la précède et immobilise en position les deux demi-redresseurs. Chaque rondelle 3 bloque en rotation le redresseur 14 correspondant au moyen d'un indexage angulaire. Ce type de montage est à la fois simple est sûr.

La structure du rotor permet d'atteindre des vitesses égales à 7 000 tours par minute sans dépasser la vitesse critique maximale de ce rotor avec douze à quinze étages, ce qui rend la pompe selon l'invention particulièrement bien adaptée pour refouler du pétrole se présentant sous la forme d'une phase liquide et d'une phase gazeuse, avec des débits importants.

## Revendications

1. Pompe axiale multi-étagée comprenant :
- un corps principal (2) fermé à ses deux extrémités par des brides d'entrée (6) et de sortie (20) ;
- un arbre (10) placé dans le corps principal (2) et sur lequel sont solidarisés des impulseurs (12);
- des redresseurs (14) fixés à l'intérieur du corps principal (2) et placés en alternance avec les impulseurs (12),
caractérisée en ce que l'arbre (10) et les impulseurs (12) constituent un ensemble monobloc, que la partie centrale du corps principal (2) est constituée d'au moins autant de rondelles (3) qu'il y a d'étages, et que chaque redresseur (14) est constitué de deux demi-couronnes (14A, 14B) insérées dans une rondelle (3), de manière à permettre leur montage autour de l'ensemble constitué de l'arbre (10) et des impulseurs (12).

2. Pompe selon la revendication 1, caractérisée en ce que l'ensemble constitué de l'arbre (10B) et des impulseurs (12B) est fabriqué à partir d'une seule et unique pièce dans laquelle les impulseurs (12B) sont usinés.

3. Pompe selon la revendication 1, caractérisée en ce que les impulseurs (12A) sont des couronnes frettées sur l'arbre (10A).

4. Pompe selon l'une quelconque des revendications précédentes, caractérisée en ce que les brides (6) et (20) sont maintenues aux extrémités du corps principal au moyen de goujons (4).

5. Pompe selon l'une quelconque des revendications précédentes, caractérisée en ce que l'arbre (10) est un tube et est terminé à ses extrémités par deux tourillons de supports (16, 18) permettant de monter l'arbre (10) libre en rotation dans le corps principal (2) par l'intermédiaire de paliers (17, 19).

6. Pompe selon l'une quelconque des revendications précédentes, destinée au pompage d'effluents à double phase.

## Claims

1. Multistage pump comprising a main body (2) sealed at its two ends by inlet (60) and outlet (20) flanges, a shaft (10) placed in the main body (2) and on which are joined pulsating systems (12) and straighteners (14) fixed within the main body (2) and alternating with the pulsating systems (12), characterized in that the shaft (10) and the pulsating systems (12) constitute a one-piece assembly, that the central part of the main body (2) is constituted by at least as many washers (3) as there are stages and that each straightener (14) is constituted by two half-rings (14A, 14B) inserted in a washer (3), so as to permit their installation around the assembly constituted by the shaft (10) and the pulsating systems (12).

2. Pump according to claim 1, characterized in that the assembly constituted by the shaft (10B) and the pulsating systems (12B) is produced from one piece in which the pulsating systems (12B) are machined.

3. Pump according to claim 1, characterized in that the pulsating systems (12A) are rings shrunk onto the shaft (10A).

4. Pump according to any one of the preceding claims, characterized in that the flanges (6) and (20) are maintained at the ends of the main body by means of studs (4).

5. Pump according to any one of the preceding claims, characterized in that the shaft (10) is a tube and is terminated at its ends by two support journals (16, 18) permitting the installation of the shaft (10) so as to rotate freely in the main body (2) via bearings (17, 19).

6. Pump according to any one of the preceding claims for use in pumping two-phase effluents.

## Patentansprüche

1. Mehrstufige Axialpumpe, umfassend:
- einen an seinen beiden Enden mittels Eingangsflansch (6) bzw. Ausgangsflansch (20) abgeschlossenen Hauptkörper (2);
- eine in dem Hauptkörper (2) gelagerte Welle (10), auf der Vortreiber (12) angebracht sind,
- Leitelemente (14, die im Inneren des Hauptkörpers (2) befestigt und abwechselnd mit den Vortreibern (12) angeordnet sind,
**dadurch gekennzeichnet,**
daß die Welle (10) und die Vortreiber (12) einen Bausatz aus einem Stück bilden, von dem der Mittelteil des Hauptkörpers (12) aus mindestens ebenso viel Ringkörpern (3) gebildet ist, wie er Stufen aufweist, und daß jedes Leitelement (14) aus zwei Halbkränzen (14A, 14B) gebildet ist, die in einen Ringkörper (3) derart eingesetzt sind, daß ihre Anbringung um den aus der Welle (10) und den Vortreibern (12) gebildeten Bausatz herum möglich ist.

2. Pumpe nach Anspruch 1,
**dadurch gekennzeichnet,**
daß der aus der Welle (10) und den Vortreibern (12B) gebildete Bausatz aus einem einzigen Stück gebildet ist, aus dem die Vortreiber (12B) herausgearbeitet sind.

3. Pumpe nach Anspruch 1,
**dadurch gekennzeichnet,**
daß die Vortreiber (12A) Kränze sind, die auf die Welle (10A) aufgeschrumpft sind.

4. Pumpe nach einem der vorhergehenden Ansprüche,
**dadurch gekennzeichnet,**
daß die Flansche (6, 20) an den äußeren Enden des Hauptkörpers mit Hilfe von Bolzen (4) gehalten werden.

5. Pumpe nach einem der vorhergehenden Ansprüche,
**dadurch gekennzeichnet,**
daß die Welle (10) ein Rohr ist und an seinen Enden von zwei Lagerständern (16, 18) abgeschlossen ist, die die drehfreie Lagerung der Welle (10) in dem Hauptkörper (2) mittels Lagern (17, 19) ermöglichen.

6. Pumpe nach einem der vorhergehenden Ansprüche, zum Pumpen von zweiphasigen Strömungsmitteln.
